# EUROPÄISCHE PATENTSCHRIFT

(11) **EP 2 129 617 B1**
(45) Veröffentlichungstag und Bekanntmachung des Hinweises auf die Patenterteilung: **11.12.2013**
(21) Anmeldenummer: 08706895.3
(22) Anmeldetag: 19.02.2008
(51) Int. Cl.: B67D 3/00, B67D 1/08

(54) **GETRÄNKESPENDER MIT GEKÜHLTEM GEHÄUSE FÜR WENIGSTENS EINE "BAG-IN-BOX" GETRÄNKEVERPACKUNG**
APPARATUS COMPRISING A COOLING DEVICE FOR AT LEAST ONE BAG-IN-BOX PACKAGE
DISPOSITIF DOTE D'UN APPAREIL REFRIGERANT POUR AU MOINS UNE CAISSE-OUTRE

(30) Priorität: 22.02.2007 DE 202007002623 U
(43) Veröffentlichungstag der Anmeldung: 09.12.2009
(73) Patentinhaber: SQUELL Produktion und Handel GmbH, 68766 Hockenheim (DE)
(72) Erfinder: SAMSON, Rainer, 48147 Münster (DE); ROY, Amit, 26871 Papenburg (DE)
(74) Vertreter: Siekmann, Gunnar
(86) Internationale Anmeldenummer: PCT/DE2008/000289
(87) Internationale Veröffentlichungsnummer: WO 2008/101480

(56) Entgegenhaltungen:
- EP-A- 0 437 754
- CA-A1- 2 323 591
- US-A- 2 781 153
- US-A- 4 373 647
- US-A1- 2006 037 353
- US-A1- 2006 080 993

## Beschreibung

Die Erfindung betrifft eine Vorrichtung mit einem Kühlgerät für wenigstens eine "Bag-in-Box"-Verpackung mit einer Beschickungsöffnung für die "Bag-in-Box"-Verpackung, mit wenigstens einer die Beschickungsöffnung verschließenden Gerätetür und mit wenigstens einem dem Zapfventil der "Bag-in-Box"-Verpackung zuordbaren Getränkeauslaß, gemäß dem Oberbegriff des Patentanspruchs 1.

Bekannte Vorrichtungen werden auch als Dispenser bezeichnet, welche zum Bereitstellen von gekühlten Getränken an Frühstücksbuffets und Selbstbedienungstresen aufgestellt werden. Die bekannten Vorrichtungen haben zum Ziel, die Haltbarkeit angebrochener "Bag-in-Box"-Verpackungen durch Kühlung zu verlängern. Ein Nachteil der bekannten Vorrichtungen besteht jedoch darin, daß Keime und Bakterien von den Getränkeauslässen über Leitungsteile bis in die "Bag-in-Box"-Verpackungen wandern können und die Getränke vorzeitig verderben. Bei den bekannten Vorrichtungen sind deshalb regelmäßige sowie arbeitsintensive Reinigungsmaßnahmen sämtlicher Leitungsteile erforderlich.

Eine Vorrichtung der eingangs genannten Art ist aus der US 2006/0080993 A1 bekannt. Bei dieser Vorrichtung ist der Getränkeauslass im Gehäuse oberhalb einer Zapfbucht angeordnet. Der Getränkeauslass endet dabei mittig in der Gehäuseöffnung. Eine durch die Tür geführte lineare Betätigungseinrichtung presst auf einen Kopf des Ventils.

Die CA 2 323 591 A1 offenbart einen Saftspender, bei dem eine Bag-in-Box-Verpackung verwendet wird. Diese ist in einem Kühlgerät angeordnet. Aus dem Bag-in-Box-Container führt ein Schlauch in einen Zapfbereich.

Die EP 0 437 754 A offenbart ein Verfahren und eine Einrichtung zum dosierten Abgeben von fließfähigen Nahrungsmitteln, wie zum Beispiel Milch, mit einem Münzautomaten. Dort wird ein Ablaufschlauch verwendet, der zwischen dem Gehäuseboden und der Tür herausragt.

Ein weiterer Behälter ist in der US 4,373,647 A1 offenbart. Dieser Behälter dient zur Aufnahme von Milch oder anderen gekühlten flüssigen Produkten, die über einen Getränkeauslass im Inneren der Vorrichtung ausgegeben werden.

Die US 2,781,153 A zeigt einen in einer Kühlvorrichtung aufgenommenen Getränkebehälter, der im Inneren der Vorrichtung einen Auslass aufweist, der sich in eine durch die Tür durchgeführte bis zur Türaußenseite erstreckende Durchführleitung ergießt.

Der Erfindung liegt daher die Aufgabe zugrunde, eine Vorrichtung der eingangs genannten Gattung aufzuzeigen, deren Reinigungsaufwand maßgeblich verringert ist.

Diese Aufgabe ist erfindungsgemäß durch eine Vorrichtung mit den Merkmalen des Patentanspruches 1 gelöst. Vorteilhafte Weiterbildungen der Erfindung sind in den Unteransprüchen angegeben.

Die erfindungsgemäße Vorrichtung zeichnet sich dadurch aus, daß der Getränkeauslaß in der Gerätetür angeordnet ist. Durch einfaches Öffnen der Gerätetür werden das Zapfventil und der Getränkeauslaß selbsttätig voneinander getrennt, so daß sämtliche Leitungsteile offen liegen und Reinigungsmaßnahmen wesentlich vereinfacht sind.

Nach einer ersten Weiterbildung der Erfindung ist der Getränkeauslaß als eine einen Getränkestrahl berührungslos umgebende Gehäuseöffnung ausgebildet. Somit können auf die Gehäuseöffnung übertragene Keime und Bakterien, beispielsweise durch Hände oder gebrauchte Getränkebecher, nicht in die "Bag-in-Box"-Verpackung gelangen. Die Haltbarkeit der in den "Bag-in-Box"-Verpackungen enthaltenen Getränke ist maßgeblich verlängert. Damit erfüllt die erfindungsgemäße Vorrichtung vorteilhaft die in Europa bekannte strenge Hygienenorm "Hazard Analysis Critical Control Point" HACCP.

Nach einer nächsten Weiterbildung der Erfindung weist die Gerätetür wenigstens eine Zapfbucht auf, in welcher der Getränkeauslaß angeordnet ist. Die Zapfbucht ermöglicht vorteilhaft das Abstellen eines Trinkgefäßes auf einer Abtropffläche. Selbstverständlich ist der Getränkeauslaß bevorzugt in der oberen Begrenzung der Zapfbucht angeordnet, so daß ein Getränkestrahl den Getränkeauslaß in vertikaler Richtung durchlaufen kann.

Um zu gewährleisten, daß der Getränkestrahl berührungslos durch den Getränkeauslaß hindurchtritt, weist das Kühlgerät wenigstens ein im Bereich seiner Beschickungsöffnung angeordnetes Ventilaufnahmelager auf, welches zur Aufnahme des an der "Bag-in-Box"-Verpackung angeordneten Zapfventils vorgesehen ist. Ist das Kühlgerät zum gleichzeitigen Zapfen von Getränken aus mehreren "Bag-in-Box"-Verpackungen ausgelegt, weist es selbstverständlich auch mehrere im Bereich seiner Beschickungsöffnung angeordnete Ventilaufnahmelager auf.

Weiterhin weist das Ventilaufnahmelager wenigstens eine Verriegelung zur Lagesicherung des Zapfventils auf. Mit der Verriegelung ist das Zapfventil in das Ventilaufnahmelager eingeschlossen, so daß transportbedingte Erschütterungen der erfindungsgemäßen Vorrichtung vorteilhaft nicht dazu führen können, daß das Zapfventil aus dem Ventilaufnahmelager herausbewegt wird.

Erfindungsgemäß weist das Kühlgerät wenigstens eine durch seine Gerätetür hindurchstehende Ventilbetätigungsmechanik auf. Mit dieser können an der erfindungsgemäßen Vorrichtung Getränke gezapft werden, ohne dazu die Gerätetür öffnen zu müssen. Auf der Außenseite der Gerätetür bildet die Ventilbetätigungsmechanik mit Vorteil eine Taste aus, welche zur benutzerfreundlichen Einleitung einer Betätigungskraft vorgesehen ist. Die Betätigungskraft wird über die Ventilbetätigungsmechanik durch die Gerätetür hindurch in das Innere des Kühlgerätes hinein bis hin zum Zapfventil weitergeleitet.

Das Ventilaufnahmelager und die Ventilbetätigung sind somit über die Anlenkung der Gerätetür zwangsbeweglich aneinander geführt. Das Trennen des Ventilaufnahmelagers und der Ventilbetätigungsmechanik, welches regelmäßig zum Auswechseln leerer "Bag-in-Box"-Verpackungen erforderlich ist, erfolgt durch einfaches Öffnen der Gerätetür, wobei die Anlenkung der Gerätetür vorzugsweise über Scharniere hergestellt ist. Grundsätzlich ist es jedoch ebenso denkbar, die Gerätetür als Schiebetür oder als Klappe auszubilden.

Die Ventilbetätigungsmechanik weist erfindungsgemäß einen drehbeweglich in der Gerätetür gelagerten Kipphebel auf. Durch eine entsprechende Anordnung des Kipppunktes, kann das Kraftübersetzungsverhältnis des Kipphebels derart eingestellt werden, daß der Bedienkomfort der erfindungsgemäßen Vorrichtung größer ist als der des Zapfventils an einer handelsverfügbaren "Bag-in-Box"-Verpackung.

Weiterhin ist der Ventilbestätigungsmechanik wenigstens eine Rückstellfeder zugeordnet. Diese unterstützt die im Zapfventil angeordnete Feder, so daß das selbsttätige Schließen des Zapfventils nach dem Einleiten einer Betätigungskraft schnell und zuverlässig erfolgt. Die Rückstellfeder ist beispielsweise als eine sich an der Gerätetür abstützende Blattfeder ausgebildet.

Nach einer besonders vorteilhaften Weiterbildung der Erfindung weist die Ventilbetätigungsmechanik bei geschlossener Gerätetür in das Ventilaufnahmelager vorstehende Leitflächen auf. Die Leitflächen bilden eine Art Zentrierhilfe aus und dienen der zuverlässigen Herstellung einer spielfreien Wirkverbindung zwischen dem in dem Ventilaufnahmelager aufgenommenen Zapfventil und der Ventilbetätigungsmechanik.

Nach einer besonders bevorzugten Weiterbildung der Erfindung ist die Ventilbetätigungsmechanik derart ausgebildet, daß sie zur Betätigung eines Vitop-Dispenserventils geeignet ist. ("Vitop" ist eine registrierte Marke der Smurfit Kappa Bag in Box, Ebernay, Frankreich). Weist der das Zapfventil berührende Kontaktbereich der Ventilbetätigungsmechanik überdies die Form eines Maulschlüssels auf, welcher sowohl unterhalb der mit dem Verschlußelement des Zapfventils verbundenen Fingerlaschen als auch oberhalb dieser Fingerlaschen positionierbar ist, weist die erfindungsgemäße Vorrichtung mit Vorteil zwei Betriebszustände auf. Wird die Gerätetür bei ausgelöster Ventilbetätigungsmechanik geschlossen, so daß der maulschlüsselartig ausgebildete Kontaktbereich oberhalb der Fingerlaschen in das Ventilaufnahmelager hineinsteht, ist der Zapfmechanismus deaktiviert. Mit einem zusätzlichen Verriegeln der Gerätetür kann vorteilhaft eine unbefugte Getränkeentnahme verhindert werden. Wird die Gerätetür bei nicht ausgelöster Ventilbetätigungsmechanik geschlossen, so daß der maulschlüsselartig ausgebildete Kontaktbereich unterhalb der Fingerlaschen des Zapfventils in das Ventilaufnahmelager hineinsteht, ist der Zapfmechanismus aktiviert.

Ein Ausführungsbeispiel der Erfindung, aus dem sich weitere erfinderische Merkmale ergeben, ist in der Zeichnung dargestellt. Es zeigen:
- Fig. 1:: eine perspektivische Ansicht der erfindungsgemäßen Vorrichtung im Mittelschnitt, und
- Fig. 2:: eine vergrößerte Seitenansicht des Mittelschnittes gemäß Figur 1.

Fig. 1 zeigt eine perspektivische Ansicht der erfindungsgemäßen Vorrichtung im Mittelschnitt mit einem Kühlgerät 1, in welchem eine "Bag-in-Box"-Verpackung 2 aufgenommen ist. Das Kühlgerät 1 hat eine Beschickungsöffnung 3, eine die Beschickungsöffnung 3 verschließende Gerätetür 4 sowie einen dem Zapfventil 5 der "Bag-in-Box"-Verpackung 2 zuordbaren Getränkeauslaß 6, welcher in der Gerätetür 4 angeordnet ist. Der Getränkeauslaß 6 ist als eine einen Getränkestrahl berührungslos umgebende Gehäuseöffnung ausgebildet, welche oberseits einer Zapfbucht 7 angeordnet ist. Weiterhin weist das Kühlgerät 1 ein im Bereich seiner Beschickungsöffnung 3 angeordnetes Ventilaufnahmelager 8 auf, in welchem das Zapfventil 5 mit einer Verriegelung 9 gesichert ist. Um das Zapfventil 5 bei geschlossener Gerätetür 4 betätigen zu können, weist das Kühlgerät 1 eine durch seine Gerätetür 4 hindurchführende Ventilbetätigungsmechanik 10 auf. Das Ventilaufnahmelager 8 und die Ventilbetätigungsmechanik 10 sind über die Anlenkung 11 der Gerätetür 4 zwangsbeweglich aneinandergeführt. Die Ventilbetätigungsmechanik 10 weist einen drehbeweglich in der Gerätetür 4 gelagerten Kipphebel 12 mit einer Zapftaste 13 sowie eine Rückstellfeder 14 auf. Außerdem weist die Ventilbetätigungsmechanik 10 bei geschlossener Gerätetür 4 in das Ventilaufnahmelager 8 vorstehende Leitflächen 15 auf, welche beim Schließen der Gerätetür 4 am Zapfventil 5 auflaufen. Das Zapfventil 5 ist ein handelverfügbares Vitop-Dispenserventil. Zur Aufnahme der "Bag-in-Box"-Verpackung 2 weist das Kühlgerät 1 einen mit geneigter Aufstandsmöglichkeit ausgebildeten ersten Aufnahmeraum 16 auf. Außerdem weist das Kühlgerät 1 einen zweiten Aufnahmeraum 17 auf, in welchem eine weitere "Bag-in-Box"-Verpackung 18 vorgekühlt und bevorratet wird. Unterseits weist die Zapfbucht 7 eine Abtropffläche 19 auf, auf der ein Getränkebecher 20 derart abgestellt ist, daß ein durch den Getränkeauslaß 6 berührungslos hindurchtretender Getränkestrahl vom Getränkebecher 20 aufgefangen wird.

Die Fig. 2 zeigt eine vergrößerte Seitenansicht des Mittelschnittes gemäß Fig. 1. In dieser Ansicht wird deutlich, daß der Kipphebel 12 einen maulschlüsselartig ausgebildeten Kontaktbereich 21 aufweist, welcher unterseits an den Fingerlaschen 22 des Zapfventils 5 anliegt. Der Kipphebel 12 ist an einem an der Gerätetür 4 angesetzten Halteblech 23 gelagert, welches mehrfach abgewinkelt ist und auf der Innenseite der Gerätetür die Leitfläche 15 ausbildet. Weitere entgegengesetzt abgewinkelte Leitflächen bilden die freien Schenkelenden des maulschlüsselartig geformten Kontaktbereiches 21 aus. Die Gerätetür 4 weist eine Verblendschale 24 auf, welche die Ventilbetätigungsmechanik 10 teilweise verkleidet sowie die Zapfbucht 7 auskleidet. Zwischen dem Korpus 25 des Kühlgerätes 1 und der Gerätetür 4 liegt eine Dichtung 26. Gleiche Bauteile sind mit gleichen Bezugszahlen versehen.

## Patentansprüche

1. Vorrichtung mit einem Kühlgerät (1) für wenigstens eine "Bag-in-Box"-Verpackung (2), mit einer Beschickungsöffnung (3) für die "Bag-in-Box"-Verpackung (2), mit wenigstens einer die Beschickungsöffnung (3) verschließenden Gerätetür (4) und mit wenigstens einem dem Zapfventil (5) der "Bag-in-Box"-Verpackung (2) zuordbaren Getränkeauslass (6), wobei der Getränkeauslass (6) als eine einen Getränkestrahl berührungslos umgebende Gehäuseöffnung ausgebildet ist, und wobei das Kühlgerät (1) wenigstens eine durch seine Gerätetür (4) hindurchführende Ventilbetätigungsmechanik (10) aufweist,
**dadurch gekennzeichnet,**
**dass** der Getränkeauslass (6) in der Gerätetür (4) angeordnet ist, und
**dass** die Ventilbetätigungsmechanik (10) einen drehbeweglich in der Gerätetür (4) gelagerten Kipphebel (12) aufweist.

2. Vorrichtung nach einem der Ansprüche 1 und 2, **dadurch gekennzeichnet, dass** die Gerätetür (4) wenigstens eine Zapfbucht (7) aufweist, in welcher der Getränkeauslass (6) angeordnet ist.

3. Vorrichtung nach Anspruch 1 und 2, **dadurch gekennzeichnet, dass** das Kühlgerät (1) wenigstens ein im Bereich seiner Beschickungsöffnung (3) angeordnetes Ventilaufnahmelager (8) aufweist.

4. Vorrichtung nach Anspruch 3, **dadurch gekennzeichnet, dass** das Ventilaufnahmelager (8) wenigstens eine Verriegelung (9) zur Lagesicherung des Zapfventils (5) aufweist.

5. Vorrichtung nach Anspruch 4, **dadurch gekennzeichnet, dass** das Ventilaufnahmelager (8) und die Ventilbetätigungsmechanik (10) über die Anlenkung (11) der Gerätetür (4) zwangsbeweglich aneinander geführt sind.

6. Vorrichtung nach einem der Ansprüche 4 und 5, **dadurch gekennzeichnet, dass** der Ventilbetätigungsmechanik (10) wenigstens eine Rückstellfeder (14) zugeordnet ist.

7. Vorrichtung nach einem der Ansprüche 4 bis 6, **dadurch gekennzeichnet, dass** die Ventilbetätigungsmechanik (10) bei geschlossener Gerätetür (4) in das Ventilaufnahmelager (8) vorstehende Leitflächen (15) aufweist.

8. Vorrichtung nach einem der Ansprüche 4 bis 7, **dadurch gekennzeichnet, dass** die Ventilbetätigungsmechanik (10) derart ausgebildet ist, dass sie zur Betätigung eines Vitop-Dispenserventils geeignet ist.

## Claims

1. A device comprising a cooling unit (1) for at least one "bag-in-box" packaging (2), comprising a loading opening (3) for the "bag-in-box" packaging (2), comprising at least one unit door (4), which closes the loading opening (3) and comprising at least one beverage outlet (6), which can be assigned to the nozzle (5) of the "bag-in-box" packaging (2), wherein the beverage outlet (6) is embodied as a housing opening, which surrounds a beverage stream in a contact-free manner, and wherein the cooling unit (1) encompasses at least one valve actuating mechanism (10), which leads through its unit door (4),
**characterized in**
**that** the beverage outlet (6) is arranged in the unit door (4) and that the valve actuating mechanism (10) encompasses a tilt lever (12), which is supported in the unit door (4) so as to be rotationally movable.

2. The device according to one of claims 1 and 2, **characterized in that** the unit door (4) encompasses at least one tapping inlet (7), in which the beverage outlet (6) is arranged.

3. The device according to claim 1 and 2, **characterized in that** the cooling unit (1) encompasses at least one valve accommodating bearing (8), which is arranged in the area of its loading opening (3).

4. The device according to claim 3, **characterized in that** the valve accommodating bearing (8) encompasses at least one lock (9) for securing the position of the nozzle (5).

5. The device according to claim 4, **characterized in that** the valve accommodating bearing (8) and the valve actuating mechanism (10) are guided at each another so as to be forced to move via the linkage (11) of the unit door (4).

6. The device according to one of claims 4 and 5, **characterized in that** at least one return spring (14) is assigned to the valve actuating mechanism (10).

7. The device according to one of claims 4 to 6, **characterized in that**, when the unit door (4) is closed, the valve actuating mechanism (10) encompasses guide surfaces (15), which protrude into the valve accommodating bearing (8).

8. The device according to one of claims 4 to 7, **characterized in that** the valve actuating mechanism (10) is embodied such that it is suitable to actuate a Vitop dispenser valve.

## Revendications

1. Dispositif doté d'un appareil réfrigérant (1) pour au moins une caisse-outre (2), avec un orifice de chargement (3) pour la caisse-outre (2), avec au moins une porte d'appareil (4) fermant l'orifice de chargement (3) et avec au moins une sortie de boisson (6) associable au robinet de soutirage (5) de la caisse-outre (2), la sortie de boisson (6) étant conçue en tant qu'un orifice dans le corps entourant sans contact un jet de boisson, et l'appareil réfrigérant (1) comportant au moins un mécanisme de manoeuvre de robinet (10) traversant sa porte d'appareil (4),
**caractérisé en ce que**
la sortie de boisson (6) est placée dans la porte d'appareil (4) et
**en ce que** le mécanisme de manoeuvre de robinet (10) comporte un levier basculant (12) mobile en rotation, logé dans la porte d'appareil (4).

2. Dispositif selon l'une quelconque des revendications 1 et 2, **caractérisé en ce que** la porte d'appareil (4) comporte au moins une anse de soutirage (7) dans laquelle la sortie de boisson (6) est placée.

3. Dispositif selon la revendication 1 et la revendication 2, **caractérisé en ce que** l'appareil réfrigérant (1) comporte au moins un support de logement de robinet (8) placé dans la zone de son orifice de chargement (3).

4. Dispositif selon la revendication 3, **caractérisé en ce que** le support de logement de robinet (8) comporte un verrouillage (9) pour assurer la position du robinet de soutirage (5).

5. Dispositif selon la revendication 4, **caractérisé en ce que** le support de logement de robinet (8) et le mécanisme de manoeuvre de robinet (10) sont guidés en déplacement forcé l'un sur l'autre par l'intermédiaire de l'articulation (11) de la porte d'appareil (4).

6. Dispositif selon l'une quelconque des revendications 4 et 5, **caractérisé en ce qu'**au mécanisme de manoeuvre de robinet (10) est associé au moins un ressort de rappel (14).

7. Dispositif selon l'une quelconque des revendications 4 à 6, **caractérisé en ce que** lorsque la porte d'appareil (4) est fermée, le mécanisme de manoeuvre de robinet (10) comporte des surfaces de guidage (15) débordant dans le support de logement de robinet (8).

8. Dispositif selon l'une quelconque des revendications 4 à 7, **caractérisé en ce que** le mécanisme de manoeuvre de robinet (10) est conçu de sorte qu'il est adapté pour la manoeuvre d'un robinet dispenseur Vitop.
